# EUROPÄISCHE PATENTSCHRIFT

(11) **EP 0 065 756 B1**
(45) Veröffentlichungstag und Bekanntmachung des Hinweises auf die Patenterteilung: **10.09.1986**
(21) Anmeldenummer: 82104397.3
(22) Anmeldetag: 19.05.1982
(51) Int. Cl.: D02G 3/36, D01G 15/66

(54) **Verfahren zur Herstellung eines voluminösen Garnes**
Method of producing a bulky yarn
Procédé de fabrication d'un fil volumineux

(30) Priorität: 23.05.1981 DE 3120604
(43) Veröffentlichungstag der Anmeldung: 01.12.1982
(73) Patentinhaber: Gehrs, Heinrich, D-4474 Lathen-Ems (DE)
(72) Erfinder: Gehrs, Heinrich, D-4474 Lathen-Ems (DE)
(74) Vertreter: Habbel, Hans-Georg, Dipl.-Ing.

## Beschreibung

Die Erfindung bezieht sich auf ein Verfahren zum Herstellen eines voluminösen Garnes gemäß dem Oberbegriff des Hauptanspruches.

Weiterhin bezieht sich die Erfindung auf eine Vorrichtung zum Herstellen eines voluminösen Garnes gemäß dem Oberbegriff des Anspruches 6.

In der Wollspinnerei, d. h. bei der Herstellung von Garn, wird so vorgegangen, daß das geschorene Wollvlies sortiert, gewaschen, nachbehandelt und einem Krempelwolf zugeführt wird. Auf dem Krempelwolf werden die verschiedenen Qualitäten und gegebenen Farben vermischt und zur Flocke aufgelockert, die auf einem Krempelsatz bis zum Einzelhaar gelockert werden. Das dann gebildete Flor - die Florbahn - wird einem Florteiler zugeführt, der an die letzte Krempel üblicherweise angebaut ist. In diesem Florteiler wird das Flor in schmale Streifen (Florstreifen) aufgeteilt und im Nitschelwerk zum Vorgarn gerundet. Das Feinspinnen erfolgt dann auf sich anschließenden beispielsweise als Ringspinnmaschinen ausgebildeten Arbeitsmaschinen.

In der Praxis wird häufig ein Faden gewünscht, der neben einer ausreichenden Festigkeit auch eine möglichst große Voluminität aufweist. In der FR-A-10 357 bzw. der GB-A-110 315 werden Verfahren beschrieben, um ein voluminöses Garn zu erzielen, wobei Trägerfaden und Florstreifen in einem Nitschelwerk miteinander verbunden werden. Anschließend an das Nitschelwerk wird der so gebildete Faden einer Sammelspule aufgegeben. Mit einer solchen Einrichtung wird keine ausreichende Bindung der Florfasern in dem Trägerfaden erreicht, so daß das so hergestellte voluminöse Garn leicht « fusselt und somit nur schwierig in Strickmaschinen oder mechanischen Strickapparaten eingesetzt werden kann.

Der Erfindung liegt die Aufgabe zugrunde, ein voluminöses Garn zu erstellen, das gleichzeitig aber auch eine solche Festigkeit aufweist, daß es problemlos in Wirk- und Strickmaschinen verarbeitet werden kann.

Diese der Erfindung zugrundeliegende Aufgabe wird dadurch gelöst, daß das Vorgarn zur Erhöhung der Einbindung der Florfasern in den Trägerfaden anschließend an das Nitscheln einem zusätzlichen Falschdrall unterworfen wird.

Mit dem Verfahren gemäß der Erfindung wird ein festes Einbinden der Florfasern in den Trägerfaden erreicht, so daß trotz der angestrebten und erzielten Voluminösität die Fasern des Florstreifens fest im Trägerfaden verankert sind.

Aus der DE-A-281 123 ist eine Vorrichtung bekannt, bei welcher ein Florstreifen mit seiner Längsrichtung parallel an den Trägerfaden herangeführt und in dieser Längsrichtung um den in Drehung befindlichen Kernfaden spiralförmig herumgewickelt wird. Um eine gute Deckung des Trägerfadens durch den spiralförmig um diesen herumgewickelten Florstreifen zu erreichen, ist anschließend ein Drehröhrchen vorgesehen, durch das ein Anpressen des Florstreifens an den Kernfaden herbeigeführt und eine Umspinnung des Kernfadens bewirkt werden soll. Bei dieser Arbeitsweise wird gerade die Voluminösität des Fadens durch das konisch ausgeebildete Drehröhrchen vermindert und trotzdem ein festes Einbinden in den Trägerfaden nicht erreicht.

Die erfindungsgemäße Vorrichtung kennzeichnet sich dadurch, daß an jedes Nitschelwerk ein Drehwerk anschließt, das einen Falschdrall erzeugt, wobei das Drehwerk ein um seine Achse in Umdrehung versetzter Rohrkörper ist, der an seiner Abgabeöffnung einen das Vorgarn außerhah' des Drehwerkes umgreifenden Haken aufweist, mit dem die Drehbewegung des Vorgarns erzielt wird.

Durch die Lagerung des Vorgarns am Haken und die dem Drehwerk zusammen mit dem Haken aufgegebene Drehbewegung wird auch der Haker in eine Drehbewegung versetzt, wobei dabei oer Teil des Vorgarns zwischen Haken und Nitschelwerk zusammengedreht wird, während der Teil vom Haken zur nachfolgenden Verarbei- tungsmaschine wieder gelockert wird, so daß dadurch die gewünschte feste Verbindung zwischen Florstreifen und Trägerfaden erreicht wird, d. h. dem Vorgarn wird ein sogenannter Falschdrall bzw. eine sogenannte indirekte Drehung erteilt.

In überraschender Weise konnte nunmehr festgestellt werden, daß ein solches Fadengebilde trotz hoher Festigkeit eine gewünschte Voluminösität aufweist, so daß damit bestimmten Forderungen der Abnehmer Rechnung getragen wird und gleichzeitig das aus diesem Vorgarn gebildete Strickwerk leicht, aber trotzdem sehr wärmeisolierend gestaltet werden kann.

## Patentansprüche

1. Verfahren zum Herstellen eines voluminösen ('qrnes, bei dem von einer Krempel ein Flor erzeugt und in schmale Florstreifen aufgeteilt wird und dem Florstreifen vor dem Nitschelwerk ein Trägerfaden zugeführt wird, der im Nitschelwerk mit dem Florstreifen zu einem Vorgarn verbunden wird, dadurch gekennzeichnet, daß das Vorgarn zur Erhöhung der Einbindung der Florfasern in den Trägerfaden anschließend an das Nitscheln einem zusätzlichen Falschdrall unterworfen wird.

2. Verfahren nach Anspruch 1, dadurch gekennzeichnet, daß mehrere Trägerfäden einem Florstreifen zugeführt werden.

3. Verfahren nach Anspruch 1 und 2, dadurch gekennzeichnet, daß der Trägerfaden durch einen gedrehten Stapelfaserfaden gebildet wird.

4. Verfahren nach Anspruch 1 und 2, dadurch gekennzeichnet, daß der Trägerfaden durch einen Multifilfaden gebildet wird.

5. Verfahren nach einem oder mehreren der vorhergehenden Ansprüche, insbesondere nach Anspruch 2, dadurch gekennzeichnet, daß der Trägerfaden aus zwei gedrehten Fäden gebildet wird.

6. Vorrichtung zum Herstellen eines voluminösen Garnes mit einer Krempel, sich an die Krempel anschließenden Florteilern, einer Zuführvorrichtung für einen Trägerfaden und einem Nitschelwerk, gekennzeichnet durch ein sich an jedes Nitschelwerk anschließendes Drehwerk, das einen Falschdrall des Vorgarns bewirkt.

7. Vorrichtung nach Anspruch 6, dadurch gekennzeichnet, daß das Drehwerk ein um seine Achse in Umdrehung versetzter Rohrkörper ist, der an seiner Abgabeöffnung einen das Vorgarn ausserhalb des Drehwerkes umgreifenden Haken aufweist, mit dem die Drehbewegung des Vorgarns erzielt wird.

## Claims

1. Process for preparing a bulky yarn by using a carding machine to produce a card web and dividing it into narrow strips of card web and adding to the strip of card web before the condenser a carrier yarn which is combined in the condenser with the strip of card web into a sliver, characterized in that, to increase the consolidation of the card web fibres into the carrier yarn, the sliver is, subsequent to the condensing, subjected to an additional false twist.

2. Process according to Cairn 1, characterized in that a plurality of carrier yarns are added to one strip of card web.

3. Process according to Claims 1 and 2, characterized in that the carrier yarn is formed by a twisted staple fibre yarn.

4. Process according to Claims 1 and 2, characterized in that the carrier yarn is formed by a multifilament yarn.

5. Process according to one or more of the preceding claims, in particular according to Claim 2, characterized in that the carrier yarn is formed by two twisted yarns.

6. Apparatus for preparing a bulky yarn with a carding machine, connected thereto card web dividers, a feeding means for a carrier yarn and a condenser, characterized by a twisting unit which is connected to each condenser and which introduces a false twist into the sliver.

7. Apparatus according to Claim 6, characterized in that the twisting unit is a tubular body which has been set in rotation about its axis and which has at its discharge opening a hook which encompasses the sliver outside the twisting unit and with which the twisting motion of the sliver is obtained.

## Revendications

1. Procédé pour la préparation d'un fil volumineux, dans lequel un voile est engendré par une carde et divisé en bandes étroites de voile et on amème à la bande de voile, avant le frotteur, un filament porteur qui est relié à la bande de voile, dans , en une mèche, caractérisé par le fait que pαL augmenter la liaison des fibres de voile dans .: filament porteur, on soumet la mèche, à la suite du frottage, à une fausse torsion supplémentaire.

2. Procédé selon la revendication 1, caractérisé par le fait que l'on amène plusieurs filaments porteurs à une bande de voile.

3. Procédé selon les revendications 1 et 2, caractérisé par le fait que le filament porteur est formé par un filament de fibres coupées tordues.

4. Procédé selon les revendications 1 et 2, caractérisé par le fait que le filament porteur est formé par un multifilament.

5. Procédé selon une ou plusieurs des revendications précédentes, en particulier selon la revendication 2, caractérisé par le fait que le filament porteur est formé en partant de deux filaments tordus.

6. Appareil pour la fabrication d'un fil volumineux, comportant une carde, des diviseurs de voile faisant suite à la carde, un dispositif d'amenée destiné à un filament porteur et un frotteur, caractérisé en ce qu'un dispositif de torsion fait suite à chaque frotteur et assure une fausse torsion de la mèche.

7. Appareil selon la revendication 6, caractérisé par la fai` que le dispositif de torsion est un corps tubulaire mis en rotation autour de son axe, qui présente à son extrémité de sortie un crochet enserrant la mèche hors du dispositif de torsion et avec lequel le mouvement de torsion de la mèche est obtenu.
